# FASCICULE DE BREVET EUROPEEN

(11) **EP 2 686 628 B1**
(45) Date de publication et mention de la délivrance du brevet: **13.01.2021**
(21) Numéro de dépôt: 12714763.5
(22) Date de dépôt: 09.03.2012
(51) Int. Cl.: F25J 3/04

(54) **APPAREIL ET PROCEDE DE SEPARATION D'AIR PAR DISTILLATION CRYOGENIQUE**
VORRICHTUNG UND VERFAHREN ZUR ABSCHEIDUNG VON LUFT DURCH KRYOGENE DESTILLATION
DEVICE AND METHOD FOR SEPARATING AIR BY CRYOGENIC DISTILLATION

(30) Priorité: 18.03.2011 FR 1152272
(43) Date de publication de la demande: 22.01.2014
(73) Titulaire: L'Air Liquide Société Anonyme pour l'Etude et l'Exploitation des Procédés Georges Claude, 75007 Paris (FR)
(72) Inventeur: COGNARD, Marie, F-91430 Igny (FR); DAVIDIAN, Benoit, F-94100 Saint Maur des Fosses (FR); DUBETTIER-GRENIER, Richard, F-94210 La Varenne Saint Hilaire (FR)
(74) Mandataire: Air Liquide
(86) Numéro de dépôt international: PCT/FR2012/050500
(87) Numéro de publication internationale: WO 2012/127148

(56) Documents cités:
- EP-A1- 2 573 492
- EP-A2- 1 746 374
- WO-A2-2010/109149
- GB-A- 1 425 450
- US-A- 3 327 489
- US-A- 3 754 406
- US-A- 4 796 431
- US-A- 5 408 831
- PETRAS ET AL: "oxygen plants for coal gasifiaction: Experience at the Cool Water GCC Power Plant", PUBLICATION BOC CRYOPLANTS, BOC CRYOPLANTS ENGINEERING CENTRE, GUILDFORD, GB, 1 septembre 1987 (1987-09-01), XP007905885,

## Description

La présente invention est relative à un appareil et procédé de séparation d'air par distillation d'air, conformément aux préambules des revendications 1 et 3 respectivement et connu du document WO-A-10/109149.

En particulier elle concerne la production d'oxygène gazeux à une pression inférieure à 9 bars abs, voire inférieure à 5 bars abs. L'oxygène gazeux peut éventuellement contenir moins de 98% mol. d'oxygène.

Il est nécessaire de produire de grandes quantités d'oxygène ayant ces caractéristiques pour alimenter les appareils d'oxycombustion, entre autres.

Il est connu de WO-A-10/109149 de vaporiser un débit d'oxygène liquide à basse pression dans un vaporiseur extérieur pour produire de l'oxygène gazeux qui se réchauffe ensuite dans un échangeur principal.

Il est connu de vaporiser la purge d'une colonne de distillation afin d'en récupérer les frigories, par exemple dans US-A-5408831.

US-A-5765396 et US-A-5251451 décrivent des installations selon le préambule de la revendication 1.

Par contre la présente invention propose de vaporiser la purge de déconcentration d'un vaporiseur dans un échangeur afin de récupérer les frigories, ce vaporiseur étant l'échangeur permettant de vaporiser un liquide de l'appareil sous pression pour produire un produit gazeux sous pression.

Il est souhaitable d'envoyer la purge à un stockage gazeux sous pression permettant de maintenir une production stable aussi bien en débit, qu'en pression.

Selon un objet de l'invention, il est prévu un appareil selon la revendication 1.

Optionnellement :
- l'échangeur relié à la conduite d'oxygène de purge est l'échangeur principal.
- l'échangeur relié à la conduite d'oxygène de purge est un échangeur distinct de l'échangeur principal.
- l'échangeur comprend des passages reliés à une conduite d'amenée d'air d'alimentation et des passages reliés à une conduite d'amenée de fluide frigorigène, provenant éventuellement de la double colonne.

Selon un autre objet de l'invention, il est prévu un procédé selon la revendication 3.

Optionnellement :
- l'oxygène de purge est pressurisé à une pression d'au moins 10 bars abs, de préférence au moins 15 bars abs, voire au moins 20 bars abs dans la deuxième pompe.
- l'oxygène de purge se vaporise dans l'échangeur principal.
- l'oxygène de purge se vaporise dans un échangeur autre que l'échangeur principal.
- une quantité variable du deuxième débit d'oxygène gazeux est mélangée avec le premier débit afin de produire un débit mélangé substantiellement constant.
- l'oxygène liquide soutiré de la colonne basse pression contient au moins 80% mol. d'oxygène
- l'oxygène liquide soutiré de la colonne basse pression constitue le seul débit contenant au moins 80% mol. d'oxygène soutiré de la colonne basse pression.
- l'oxygène liquide soutiré de la colonne basse pression contient au plus 98% mol. d'oxygène.

L'invention sera décrite en plus de détail en se référant aux figures qui illustrent des appareils de séparation d'air selon l'invention.

Dans la Figure 1, l'appareil comprend une ligne d'échange 21 et une double colonne constituée par une colonne moyenne pression 27 et une colonne basse pression 29.

Tout l'air 1 est comprimé dans le compresseur principal 2 pour produire de l'air à la pression P1 substantiellement égale à la pression de la colonne moyenne pression 27. L'air à la pression P1 est refroidi dans un refroidisseur 7, épuré dans une unité d'épuration 9 et divisé en trois fractions. La première fraction 11 est surpressée dans un surpresseur, pouvant être constitué par le dernier étage du compresseur principal, dernier étage qui fait partie de la deuxième partie du compresseur. La pression P1 est inférieure à 5 bars abs, voire à 4.5 bar abs, préférablement inférieure à 4 bar, et encore inférieure à 3.5 bar abs

La première fraction 11 est amenée à une pression P2 par le booster 5 ou un compresseur indépendant 5 et se refroidit à cette pression dans un refroidisseur (non-illustré) avant d'être envoyé à la ligne d'échange 21. La ligne d'échange est constituée par un échangeur de chaleur indirect en aluminium à plaques brasées. La fraction 11 est ensuite envoyée sous forme gazeuse à un vaporiseur 41 où elle se condense au moins partiellement avant d'être détendue et envoyée à la colonne moyenne pression 27. La pression P2 est inférieure à 15 bar abs, préférablement inférieure à 10 bar, et encore inférieure à 6 bar abs. La fraction 11 est inférieure à la moitié du débit 1, et préférentiellement inférieure à un tiers du débit 1

La deuxième fraction 13 à la pression P1 se refroidit complètement dans la ligne d'échange 21 et est divisée en deux flux. Le premier flux 23 est envoyé à un rebouilleur de cuve 33 de la colonne basse pression 29 où il se condense au moins partiellement et est envoyé à la colonne moyenne pression, mélangé au débit 11. Le deuxième flux 25 est envoyé sous forme gazeuse à la colonne moyenne pression 27.

La troisième fraction 15 est surpressée dans un surpresseur 17, refroidie partiellement dans la ligne d'échange 21, soutirée de la ligne d'échange à un niveau intermédiaire de celle-ci et détendue dans une turbine 19 couplée au surpresseur 17 avant d'être envoyée à la colonne basse pression 29.

Un débit de liquide enrichi en oxygène 55, un débit intermédiaire 53 et un débit liquide riche en azote 51 sont soutirés de la colonne moyenne pression 27, refroidis dans l'échangeur 31, détendus et envoyés à des niveaux différents de la colonne basse pression 29.

De l'azote gazeux moyenne pression 49 est condensé dans un vaporiseur intermédiaire 35 de la colonne basse pression 29 et envoyé comme reflux en tête de la colonne moyenne pression 27. Un autre débit d'azote gazeux moyenne pression 47 se réchauffe dans la ligne d'échange.

De l'oxygène liquide 37, contenant au moins 80% mol. d'oxygène et éventuellement au plus 98% mol. d'oxygène, est soutiré en cuve de la colonne basse pression 29, pressurisé par une pompe 39 à une pression inférieure à 9 bars abs, voire inférieure à 5 bars abs et envoyé au vaporiseur 41. A part une purge de liquide 43, l'oxygène se vaporise dans le vaporiseur 41 par échange de chaleur avec la fraction d'air 11 à la pression P2. Cet oxygène forme ensuite le premier débit d'oxygène gazeux pressurisé 45 qui se réchauffe dans la ligne d'échange 21. La fraction d'air 11 se trouve partiellement condensée et est envoyée à la double colonne.

Le liquide de purge 43 est pressurisé jusqu'à une pression d'au moins 10 bars abs, ou d'au moins 15 bar abs, voire au moins 20 bars abs dans une pompe 63 puis se vaporise dans la ligne d'échange 21. Le deuxième débit gazeux ainsi produit 59 est envoyé à un stockage gazeux sous pression 3 et détendu pour être mélangé avec le débit 45 via la conduite 61.

Ici la vaporisation de liquide de purge s'effectue en utilisant principalement de la chaleur sensible, de sorte qu'aucun débit d'air sortant de l'échangeur 21 n'est totalement condensé, voire n'est condensé.

Alternativement comme illustré dans la Figure 2, le liquide de purge pressurisé 43 peut être vaporisé dans un échangeur auxiliaire 21A, distinct de la ligne d'échange, contre un débit d'air 25A et avec un débit de fluide frigorigène, par exemple un débit d'azote 57A se réchauffant du procédé de séparation.

Le débit 25A refroidi dans l'échangeur 21A se mélange avec le débit refroidi 25 et le débit d'azote 57A réchauffé dans l'échangeur 21A se mélange avec le débit réchauffé 57.

Le deuxième débit d'oxygène gazeux 59, 61 formé par la vaporisation peut être utilisé comme gaz de secours lors d'une interruption de la production d'oxygène gazeux 45.

Ainsi le seul débit d'air qui sert à vaporiser l'oxygène de purge 43 reste sous forme gazeuse dans l'échangeur 21A et la vaporisation se réalise par échange de chaleur sensible.

Pour toutes les figures, une quantité variable du deuxième débit d'oxygène gazeux est mélangée avec le premier débit afin de produire un débit mélangé substantiellement constant.

Cette quantité variable du liquide de purge vaporisé peut être mélangée au premier débit 45 pour lisser les variations de débits, dues, par exemple à des variations de la pression du réseau d'oxygène.

En détectant une réduction de pression dans la ligne 45, due, par exemple à une demande accrue d'oxygène, de l'oxygène peut être détendu et envoyé du stockage 3 vers la ligne 45 par la conduite 61.

En cas de panne de l'appareil de séparation d'air, le débit d'oxygène 45 réduira ou sera inexistant. Dans ce cas, le débit d'oxygène 63 du stockage 3 peut alimenter un client, le temps qu'un vaporiseur de secours se mette en marche pour éviter tout arrêt de production.

Le débit 37 est le seul débit contenant plus que 60% mol. d'oxygène soutiré de la colonne basse pression.

Le stockage 3 opère à une pression plus élevée que le débit 45.

## Revendications

1. Appareil de séparation d'air comprenant une double colonne comprenant une colonne moyenne pression (27) et une colonne basse pression (29), un échangeur principal (21), un vaporiseur (41), un compresseur principal (2), des moyens pour envoyer tout l'air à traiter dans la double colonne au compresseur principal pour produire de l'air substantiellement à la pression P1 de la colonne moyenne pression, des moyens (5) pour envoyer une partie de l'air substantiellement à une pression élevée P2 à l'échangeur principal et ensuite au vaporiseur, une conduite pour envoyer de l'air au moins partiellement condensé dans le vaporiseur à au moins une des colonnes, une conduite pour envoyer de l'air à la pression P1 à la colonne moyenne pression, des moyens de pressurisation (39) constitués par une première pompe, une conduite pour soutirer de l'oxygène liquide de la colonne basse pression et pour l'envoyer aux moyens de pressurisation, une conduite pour envoyer de l'oxygène liquide pressurisé à une pression inférieure à 9 bar abs des moyens de pressurisation au vaporiseur, une conduite pour envoyer de l'oxygène gazeux du vaporiseur à l'échangeur principal pour se réchauffer pour former un premier débit d'oxygène gazeux, **caractérisé en ce qu'**il comprend une deuxième pompe de liquide de purge (63), une conduite de purge pour envoyer de l'oxygène liquide de purge (43) du vaporiseur à la deuxième pompe de liquide de purge pour le pressuriser, la conduite de purge n'étant pas reliée à un stockage de liquide de purge, **en ce qu'**il comprend
- soit une conduite pour envoyer l'oxygène pressurisé de la deuxième pompe à l'échangeur principal (21) pour se vaporiser et former un deuxième débit d'oxygène gazeux,
- soit un échangeur (21A) distinct de l'échangeur principal et une conduite pour envoyer l'oxygène pressurisé de la deuxième pompe à l'échangeur pour se vaporiser et former un deuxième débit d'oxygène gazeux
**en ce qu'**il comprend une conduite d'air comprimé reliée au compresseur principal et à une conduite reliée à la double colonne, l'échangeur principal ou selon le cas l'échangeur étant relié à la conduite d'air comprimé reliée au compresseur principal et à la conduite reliée à la double colonne, et **en ce qu'**il comprend un stockage gazeux sous pression (3) relié à l'échangeur (21, 21A) de vaporisation d'oxygène de purge pour recueillir l'oxygène gazeux.

2. Appareil suivant la revendication 1 dans lequel l'échangeur (21, 21A) comprend des passages reliés à une conduite d'amenée d'air d'alimentation et des passages reliés à une conduite d'amenée de fluide frigorigène, provenant éventuellement de la double colonne.

3. Procédé de séparation d'air dans un appareil comprenant une double colonne comprenant une colonne moyenne pression (27) et une colonne basse pression (29), un échangeur principal (21), un vaporiseur (41), un compresseur principal (2) et des moyens de pressurisation (43) constitués par une première pompe, dans lequel on envoie tout l'air à traiter dans la double colonne au compresseur principal pour produire de l'air substantiellement à la pression P1 de la colonne moyenne pression, on envoie une partie de l'air substantiellement à une pression élevée P2 à l'échangeur principal et ensuite au vaporiseur, on envoie de l'air au moins partiellement condensé dans le vaporiseur à au moins une des colonnes, on envoie de l'air à la pression P1 à la colonne moyenne pression, on soutire de l'oxygène liquide de la colonne basse pression et on le pressurise, on envoie de l'oxygène liquide pressurisé à une pression inférieure à 9 bar abs au vaporiseur et on envoie un premier débit d'oxygène gazeux du vaporiseur à l'échangeur principal pour se réchauffer **caractérisé en ce que** l'appareil comprend une deuxième pompe de liquide de purge (63) et **en ce que** on pressurise de l'oxygène liquide de purge (43) du vaporiseur dans la deuxième pompe de liquide de purge, l'oxygène liquide de purge est pressurisé sans avoir été stocké et ensuite est vaporisé dans un échangeur qui est l' échangeur principal (21) ou un échangeur (21A) distinct de l'échangeur principal par échange de chaleur avec de l'air, comprimé dans le compresseur principal et destiné à la double colonne, pour former un deuxième débit d'oxygène gazeux et le deuxième débit d'oxygène gazeux est envoyé à un stockage gazeux sous pression (3) et sert de production de secours.

4. Procédé selon la revendication 3 dans lequel l'oxygène de purge (43) est pressurisé à une pression d'au moins 10 bars abs, de préférence au moins 15 bars abs, voire au moins 20 bars abs dans la deuxième pompe (63).

5. Procédé selon l'une des revendications 3 ou 4 dans lequel une quantité variable du deuxième débit d'oxygène gazeux (61) est mélangée avec le premier débit (45) d'oxygène gazeux afin de produire un débit mélangé substantiellement constant.

6. Procédé selon l'une des revendications 3 à 5 dans lequel l'oxygène liquide (37) soutiré de la colonne basse pression (29) contient au moins 80% mol. d'oxygène.

7. Procédé selon la revendication 6dans lequel l'oxygène liquide (37) soutiré de la colonne basse pression (29) constitue le seul débit contenant au moins 80% mol. d'oxygène soutiré de la colonne basse pression.

8. Procédé selon l'une des revendications 3 à 7 dans lequel l'oxygène liquide (37) soutiré de la colonne basse pression (29) contient au plus 98% mol. d'oxygène.

9. Procédé selon l'une des revendications 3 à 8 dans lequel aucun débit d'air ne se condense entièrement, voire ne se condense dans l'échangeur (21, 21A) où se vaporise l'oxygène de purge (43).

## Patentansprüche

1. Luftabscheideeinrichtung, umfassend eine Doppelkolonne, die eine Mitteldruckkolonne (27) und eine Niederdruckkolonne (29) umfasst, einen Hauptaustauscher (21), einen Verdampfer (41), einen Hauptkompressor (2), Mittel zum Leiten der gesamten in der Doppelkolonne zu behandelnden Luft an den Hauptkompressor, um Luft mit im Wesentlichen dem Druck P1 der Mitteldruckkolonne zu erzeugen, Mittel (5) zum Leiten eines Teils der Luft im Wesentlichen unter einem erhöhten Druck P2 an den Hauptaustauscher und dann an den Verdampfer, eine Leitung zum Leiten von im Verdampfer zumindest teilweise kondensierter Luft an mindestens eine der Kolonnen, eine Leitung zum Leiten von Luft unter dem Druck P1 an die Mitteldruckkolonne, Druckbeaufschlagungsmittel (39), die aus einer ersten Pumpe bestehen, eine Leitung zum Entnehmen von flüssigem Sauerstoff aus der Niederdruckkolonne und zum Leiten desselben an die Druckbeaufschlagungsmittel, eine Leitung zum Leiten von druckbeaufschlagtem flüssigem Sauerstoff bei einem Druck von weniger als 9 bar abs von den Druckbeaufschlagungsmitteln an den Verdampfer, eine Leitung zum Leiten von gasförmigem Sauerstoff von dem Verdampfer an den Hauptaustauscher, um sich aufzuheizen, um einen ersten Durchsatz an gasförmigem Sauerstoff zu bilden, **dadurch gekennzeichnet, dass** sie eine zweite Spülflüssigkeitspumpe (63), eine Spülleitung zum Leiten von flüssigem Spülsauerstoff (43) vom Verdampfer an die zweite Spülflüssigkeitspumpe, um ihn mit Druck zu beaufschlagen, umfasst, wobei die Spülleitung nicht mit einem Spülflüssigkeitsspeicher verbunden ist, dass sie
- entweder eine Leitung zum Leiten des druckbeaufschlagten Sauerstoffs von der zweiten Pumpe an den Hauptaustauscher (21), um zu verdampfen und einen zweiten Durchsatz an gasförmigem Sauerstoff zu bilden,
- oder einen vom Hauptaustauscher getrennten Austauscher (21A) und eine Leitung zum Leiten des druckbeaufschlagten Sauerstoffs von der zweiten Pumpe an den Austauscher, um zu verdampfen und einen zweiten Durchsatz an gasförmigem Sauerstoff zu bilden, umfasst,
dass sie eine Druckluftleitung umfasst, die mit dem Hauptkompressor und mit einer mit der Doppelkolonne verbundenen Leitung verbunden ist, wobei der Hauptaustauscher oder gegebenenfalls der Austauscher mit der mit dem Hauptkompressor verbundenen Druckluftleitung und mit der mit der Doppelkolonne verbundenen Leitung verbunden ist, und dass sie einen Druckgasspeicher (3) umfasst, der mit dem Spülsauerstoff-Verdampfungsaustauscher (21, 21A) zum Sammeln des gasförmigen Sauerstoffs verbunden ist.

2. Einrichtung nach Anspruch 1, wobei der Austauscher (21, 21A) mit einer Luftzufuhrleitung verbundene Durchlässe und mit einer Kältemittelzufuhrleitung verbundene Durchlässe, die gegebenenfalls aus der Doppelsäule stammen, umfasst.

3. Luftabscheidungsverfahren in einer Einrichtung, die eine Doppelkolonne, umfassend eine Mitteldruckkolonne (27) und eine Niederdruckkolonne (29), einen Hauptaustauscher (21), einen Verdampfer (41), einen Hauptkompressor (2) und durch eine erste Pumpe gebildete Druckbeaufschlagungsmittel (43) umfasst, wobei die gesamte in der Doppelkolonne zu behandelnde Luft an den Hauptkompressor geleitet wird, um Luft im Wesentlichen mit dem Druck P1 der Mitteldruckkolonne zu erzeugen, ein Teil der Luft im Wesentlichen unter einem erhöhten Druck P2 an den Hauptaustauscher und dann an den Verdampfer geleitet wird, die im Verdampfer zumindest teilweise kondensierte Luft an mindestens eine der Kolonnen geleitet wird, die Luft unter dem Druck P1 an die Mitteldruckkolonne geleitet wird, flüssiger Sauerstoff aus der Niederdruckkolonne entnommen und mit Druck beaufschlagt wird, der druckbeaufschlagte flüssige Sauerstoff bei einem Druck von weniger als 9 bar abs an den Verdampfer geleitet wird und ein erster Durchsatz an gasförmigem Sauerstoff vom Verdampfer an den Hauptaustauscher geleitet wird, um sich aufzuheizen, **dadurch gekennzeichnet, dass** die Einrichtung eine zweite Spülflüssigkeitspumpe (63) umfasst, und dass der flüssige Spülsauerstoff (43) des Verdampfers in der zweiten Spülflüssigkeitspumpe mit Druck beaufschlagt wird, wobei der flüssige Spülsauerstoff, ohne gespeichert worden zu sein, mit Druck beaufschlagt wird, und dann in einem Austauscher, welcher der Hauptaustauscher (21) oder ein vom Hauptaustaustauscher getrennter Austauscher (21A) ist, durch Wärmeaustausch mit Luft verdampft wird, im Hauptkompressor komprimiert wird und für die Doppelkolonne bestimmt ist, um einen zweiten Durchsatz an gasförmigem Sauerstoff zu bilden, und der zweite Durchsatz an gasförmigem Sauerstoff an einen Druckgasspeicher (3) geleitet wird und als Notfallproduktion dient.

4. Verfahren nach Anspruch 3, wobei der Spülsauerstoff (43) auf einen Druck von mindestens 10 bar abs, bevorzugt mindestens 15 bar abs, sogar mindestens 20 bar abs in der zweiten Pumpe (63) beaufschlagt wird.

5. Verfahren nach einem der Ansprüche 3 oder 4, wobei eine variable Menge des zweiten Durchsatzes an gasförmigem Sauerstoff (61) mit dem ersten Durchsatz (45) an gasförmigem Sauerstoff gemischt wird, um einen im Wesentlichen konstanten gemischten Durchsatz zu erzeugen.

6. Verfahren nach einem der Ansprüche 3 bis 5, wobei der aus der Niederdruckkolonne (29) entnommene flüssige Sauerstoff (37) mindestens 80 Mol-% Sauerstoff enthält.

7. Verfahren nach Anspruch 6, wobei der aus der Niederdruckkolonne (29) entnommene flüssige Sauerstoff (37) den einzigen Durchsatz bildet, der mindestens 80 Mol-% des aus der Niederdruckkolonne entnommenen Sauerstoffs enthält.

8. Verfahren nach einem der Ansprüche 3 bis 7, wobei der aus der Niederdruckkolonne (29) entnommene flüssige Sauerstoff (37) höchstens 98 Mol-% Sauerstoff enthält.

9. Verfahren nach einem der Ansprüche 3 bis 8, wobei der Luftdurchsatz nicht vollständig kondensiert oder sogar im Austauscher (21, 21A), in dem der Spülsauerstoff (43) verdampft, nicht kondensiert.

## Claims

1. Air separation device comprising a double column comprising a medium pressure column (27) and a low-pressure column (29), a main exchanger (21), a vaporiser (41), a main compressor (2), a means of sending all air to be treated from the double column to the main compressor in order to produce air substantially at pressure P1 of the medium-pressure column, a means (5) of sending a part of the air substantially at a high pressure P2 to the main exchanger and then to the vaporiser, a conduit for sending air that has been at least partially condensed in the vaporiser to at least one of the columns, a conduit for sending air at pressure P1 to the medium-pressure column, a means of pressurisation (39) consisting of a first pump, a conduit for extracting liquid oxygen from the low-pressure column and for sending it to the means of pressurisation, a conduit for sending the pressurised liquid oxygen of a pressure of less than 9 bar abs from the pressurising means to the vaporiser, a conduit for sending gaseous oxygen from the vaporiser to the main exchanger to be heated in order to form a first flow of gaseous oxygen, **characterised in that** it comprises a second pump for purge liquid (63), a purge conduit for sending liquid oxygen from the vaporiser purge (43) to the second purge liquid pump to be pressurised, the purge conduit not being connected to a purge liquid storage, **in that** it comprises
- either a conduit for sending the pressurised oxygen from the second pump to the main exchanger (21) to be vaporised and to form a second gaseous oxygen flow,
- or an exchanger (21A) separate from the main exchanger and a conduit for sending the pressurised oxygen from the second pump to the exchanger to be vaporised and to form a second gaseous oxygen flow
**in that** it comprises a conduit of compressed air connected to the main compressor and to a conduit connected to the double column, the main exchanger, or as the case may be, the exchanger being connected to the compressed air conduit connected to the main compressor and to the conduit connected to the double column, **in that** it comprises a pressurised gas storage (3) connected to the purge oxygen vaporisation exchanger (21, 21A) in order to collect the gaseous oxygen.

2. Device according to claim 1 in which the exchanger (21, 21A) comprises passages connected to an air supply line and passages connected to a refrigerant line, eventually originating from the double column.

3. Air separation procedure in an device comprising a double column comprising a medium-pressure column (27) and a low-pressure column (29), a main exchanger (21), a vaporiser (41), a main compressor (2), and means of pressurisation (43) consisting of a first pump, in which all the air in the double column to be treated is sent into the main compressor in order to produce air substantially at pressure P1 of the medium-pressure column, a part of the air substantially at a higher pressure P2 is sent to the main exchanger and then to the vaporiser, air at least partially condensed in the vaporiser is sent to at least one of the columns, air at pressure P1 is sent to the medium-pressure column, liquid oxygen from the low-pressure column is extracted and pressurised, pressurised liquid oxygen at a pressure less than 9 bar abs is sent to the vaporiser and a first flow of gaseous oxygen from the vaporiser is sent to the main exchanger to be reheated **characterised in that** the device comprises a second purge liquid pump (63) and **in that** purge liquid oxygen (43) from the vaporiser is pressurised in the second purge liquid pump, the purge liquid oxygen is pressurised without being stored and then is vaporised in an exchanger that is the main exchanger (21) or the exchanger (21A) separate of the main exchanger by the exchange of heat with air, compressed in the main compressor and intended for the double column, in order to form a second gaseous oxygen flow and the second gaseous oxygen flow is sent to a pressurised gas storage (3) and serves as a backup production.

4. Procedure according to claim 3 in which the purge oxygen (43) is pressurised at a pressure of at least 10 bar abs, preferably at least 15 bar abs, or at least 20 bar abs in the second pump (63).

5. Procedure according to one of the claims 3 or 4 in which a variable quantity of the second gaseous oxygen flow (61) is mixed with the first gaseous oxygen flow (45) in order to produce a substantially stable mixed flow.

6. Procedure according to any one of the claims 3 to 5 in which the liquid oxygen (37) extracted from the low-pressure column (29) contains at least 80% moles of oxygen.

7. Procedure according to claim 6 in which the liquid oxygen (37) extracted from the low-pressure column (29) composes the only flow containing at least 80% moles of oxygen extracted from the low-pressure column.

8. Procedure according to any one of the claims 3 to 7 in which the liquid oxygen (37) extracted from the low-pressure column (29) contains at least 98% moles of oxygen.

9. Procedure according to any one of the claims 3 to 8 in which no air flow fully condenses or even condenses in the exchanger (21, 21A) or vaporises the purge oxygen (43).
